# EUROPÄISCHE PATENTSCHRIFT

(11) **EP 1 317 890 B1**
(45) Veröffentlichungstag und Bekanntmachung des Hinweises auf die Patenterteilung: **11.05.2005**
(21) Anmeldenummer: 02017108.8
(22) Anmeldetag: 30.07.2002
(51) Int. Cl.: A43D 8/16, A43D 8/22, A43D 95/14, B41M 1/40

(54) **Verfahren und Vorrichtung zum Dekorieren von Schuhbodenteilen**
Method and device for decorating shoe bottom parts
Procédé et dispositif pour décorer des dessous de chaussures

(30) Priorität: 04.12.2001 DE 20119649 U
(43) Veröffentlichungstag der Anmeldung: 11.06.2003
(73) Patentinhaber: Benno Seibel GmbH, 66994 Dahn (DE)
(72) Erfinder: Seibel, Benno, 66994 Dahn (DE)
(74) Vertreter: Patentanwälte Möll und Bitterich

(56) Entgegenhaltungen:
- EP-A- 0 238 424
- GB-A- 2 216 463
- PATENT ABSTRACTS OF JAPAN vol. 005, no. 123 (M-082), 8. August 1981 (1981-08-08) & JP 56 062187 A (OKUDA YOSHIAKI), 27. Mai 1981 (1981-05-27)
- PATENT ABSTRACTS OF JAPAN vol. 2000, no. 02, 29. Februar 2000 (2000-02-29) & JP 11 301183 A (KOOTEMU:KK;TANAKA NARIKAZU), 2. November 1999 (1999-11-02)

## Beschreibung

Die Erfindung betrifft ein Verfahren gemäß dem Oberbegriff des Anspruchs 1 zum Bedrucken von Schuhabsätzen und anderen Schuhbodenteilen, die in mehreren Ebenen und/oder unregelmäßig gekrümmt sind, insbesondere von Absätzen für Damenschuhe. Sie betrifft ferner eine Vorrichtung zur Durchführung dieses Verfahrens.

Schuhbodenteile werden häufig mit Leder bezogen oder lackiert. Das Lackieren erfolgt üblicherweise mittels Spritzpistole, da sich damit die beste Oberflächengüte erreichen lässt. Das gilt insbesondere für die Absätze von Damenschuhen.

In vielen Fällen besteht der Wunsch, den Schuhböden ein modisches Farbdekor zu verleihen. Da auch dies mit der Spritzpistole erfolgen muss, wenn die Oberflächenqualität beibehalten werden soll, ist die Dekorvielfalt stark eingeschränkt.

Seit langem ist auch das Tampon-Druckverfahren bekannt. Dieses wird zum Bedrucken von Massenartikeln wie Spielwaren, Werbeartikel, Verpackungen usw. eingesetzt. Wesentliche Elemente einer Tampon-Druckmaschine sind eine Klischee-Aufnahme mit Klischee und Rakel, eine Werkstückaufnahme und die Tampon-Handhabungseinrichtung. Das Klischee ist ein Tiefdruck-Klischee, dessen Druckbild durch Ätzen einer Kunststoff- oder Metallplatte erzeugt wird. Die Übertragung des Druckbildes auf das Werkstück erfolgt durch einen elastischen Tampon, meist aus Silikonkautschuk, der dank seiner speziellen Formgebung das Druckbild vom Klischee aufnimmt und verzerrungsfrei auf das Werkstück überträgt.

JP-A-56062187 offenbart ein Verfahren und eine Vorrichtung zum Bedrucken von Schuhbodenteilen gemäß dem Oberbegriff der Ansprüche 1 und 3.

Zum Bedrucken von drehbaren Werkstücken wird das Druckbild in der Ebene abgewickelt und ein entsprechendes Klischee erzeugt. Der Druckvorgang erfolgt dann in der Weise, dass das Werkstück mittels einer Vorrichtung am Tampon abgewälzt wird, wobei auch der Tampon sich gegebenenfalls endlos drehen lässt. Das Werkstück führt dabei eine Rotations- und Translationsbewegung aus. Zwischen Tampon und Werkstück darf kein Schlupf entstehen, da andernfalls das Druckbild verwischt würde.

Schuhbodenteile, z. B. Absätze, lassen sich mit den bekannten Tampon-Drucktechniken nicht bedrucken, da aufgrund der Geometrie der Teile weder ein ebener Druck noch ein lineares Abwälzen möglich ist. Der Grund dafür ist darin zu sehen, dass die Oberflächen von Schuhabsätzen in mehreren Ebenen gekrümmt sind, wobei der Grad der Krümmungen auch noch variiert.

Der vorliegenden Erfindung liegt die Aufgabe zugrunde, ein Verfahren anzugeben, mit dessen Hilfe es möglich wird, Absätze und andere Schuhbodenteile mit unregelmäßig gekrümmten Oberflächen, insbesondere Absätze von Damenschuhen, zu bedrucken.

Diese Aufgabe wird gelöst durch ein Verfahren mit den Merkmalen des Anspruchs 1.

Der erfindungsgemäße Lösungsansatz besteht darin, zunächst die U-förmige Mantelfläche des Absatzes zu bedrucken, wozu der Absatz um 180° auf dem Drucktampon abgewälzt wird. Der Absatz wird mit seiner einen Seitenfläche nach der Art des ebenen Druckes am Tampon angesetzt und dann über das gerundete Segment des Mantels abgewälzt, bis die Endlage der zweiten Seitenfläche erreicht ist. Der Absatz wird dabei von einem Antriebsmotor an dem Drucktampon entlanggedreht, wobei darauf geachtet wird, dass die Andruckkraft zwischen Absatz und Tampon während des gesamten Vorgangs im wesentlichen gleich bleibt. Dadurch wird ein Verziehen des Druckbildes verhindert.

Gemäß einer Weiterbildung der Erfindung wird vor dem Bedrucken der Frontfläche des Absatzes der Tampon um 90° gedreht. Dadurch kann auf einen zweiten Tampon verzichtet werden.

Gegenstand der vorliegenden Erfindung ist auch eine Vorrichtung zur Durchführung des erfindungsgemäßen Druckverfahrens.

Diese Aufgabe wird gelöst durch eine Vorrichtung mit den Merkmalen des Anspruchs 3.

Ein wesentlicher Vorteil der erfindungsgemäßen Vorrichtung ist ihre einfache Mechanik, die einfach, preiswert und betriebssicher ist. Gleichzeitig ist die Vorrichtung äußerst flexibel an die unterschiedlichsten Formen der Absätze und Schuhbodenteile anpassbar. Insbesondere ist die erfindungsgemäße Vorrichtung erheblich preiswerter als ein ebenfalls verwendbarer, computergesteuerter 3D-Roboter.

Gemäß einer vorteilhaften Ausgestaltung der Erfindung entspricht die Kontur der Kurvenscheibe der Kontur des Schuhbodenteils bzw. seiner Halterung. Es versteht sich, dass die Abmessungen der Kurvenscheibe an die Hebelverhältnisse angepasst werden.

Vorzugsweise sind Halterung und Kurvenscheibe auswechselbar entsprechend dem zu dekorierenden Schuhbodenteil.

Gemäß einer bevorzugten Ausgestaltung der Erfindung ist der erste Rahmen gegenüber der senkrechten Achse längenverschiebbar. Dies ermöglicht die Anpassung an Schuhbodenteile mit stärkerer und Schuhbodenteile mit weniger starker Krümmung der Oberflächen.

Vorteilhafterweise stützt ein Stützrad den ersten Rahmen auf dem Maschinentisch zusätzlich ab. Dadurch wird die senkrechte Achse entlastet.

Vorteilhafterweise ist die Welle in etwa waagerecht orientiert, so dass die Halterung für das Schuhbodenteil etwa senkrecht steht. Diese Position hat sich bei den Versuchen als optimal herausgestellt.

Vorteilhafterweise sind Maschinentisch und Drucktampon relativ zueinander justierbar. Auch dies dient der Anpassung an unterschiedliche Schuhbodenteile.

Anhand der Zeichnung soll die Erfindung in Form eines rein schematisch dargestellten Ausführungsbeispiels näher erläutert werden. Es zeigen:
- Fig. 1: eine Vorrichtung zum Dekorieren von Schuhbodenteilen und
- Fig. 2: ein alternatives Detail der Vorrichtung nach Fig. 1.

In Fig. 1 erkennt man zunächst die üblichen Teile einer Tampon-Druckanlage, nämlich ein Klischee 2 auf einer Klischee-Aufnahme, eine Farbrakel 3 und einen Drucktampon 4, der mit Hilfe eines Druckmittelzylinders 5 Hubbewegungen ausführen kann. Nach Vorfahren des Klischees 2 wird der Tampon 4 auf das Klischee 2 abgesenkt und nimmt die im Klischee 2 gespeicherte Farbe auf. Nach Zurückfahren des Klischees 2 wird der Tampon 4 auf einen zu bedruckenden Absatz 1 abgesenkt. Der Absatz 1 ist ein typisches Schuhbodenteil.

Man erkennt des weiteren einen Maschinentisch 9, auf dem eine senkrechte Achse 13 errichtet ist. An der Achse 13 ist ein erster Rahmen 10, 11 so gelagert, dass er um die die Z-Achse bildende Achse 13 geschwenkt werden kann. Ein Stützrad 23 stützt den Rahmen 10, 11 zusätzlich auf dem Maschinentisch 9 ab.

Eine Klemmvorrichtung 12 ermöglicht eine Längenverschiebung des Rahmens 10, 11 gegenüber der Achse 13.

Am ersten Rahmen 10, 11 ist eine waagerechte Achse 14 vorgesehen. Auf dieser ist ein zweiter Rahmen 15 schwenkbar befestigt. Die waagerechte Achse 14 bildet die Y-Achse.

Auf dem zweiten Rahmen 15 sind eine Wellenlagerung 16 und ein Antriebsmotor 17 befestigt. Die Wellenlagerung 16 trägt eine Welle 18, die vom Antriebsmotor 17 in Drehung versetzt wird. Die Welle 18 bildet die X-Achse.

Das freie Ende der Welle 18 trägt eine Halterung 19 für den Absatz 1. Des weiteren trägt die Welle 18 eine Kurvenscheibe 20, die an einer Halterung 21 befestigt ist. Absatz 1 und Kurvenscheibe 20 sind auswechselbar. Die Form der Kurvenscheibe 20 ist auf die Form des Absatzes 1 abgestimmt. Die Abmessungen der Kurvenscheibe 20 sind an die Hebelverhältnisse der Welle 18 in bezug auf die Y-Achse 14 angepasst.

Die Kurvenscheibe 20 stützt sich gegen eine Stützrolle 22 ab, die am ersten Rahmen 10, 11 befestigt ist. Dadurch heben und senken sich Absatzhalterung 19 und Absatz 1 so, dass der Anpressdruck zwischen Tampon 4 und Absatz 1 während des gesamten Dekorierprozesses gleich bleibt. Dadurch wird ein Verziehen des Druckbildes wirksam verhindert.

Werden wie in Fig. 1 dargestellt sowohl die Frontfläche 1.1 als auch die U-förmige Mantelfläche 1.2 des Absatzes 1 bedruckt, so sind zunächst zwei Klischees 2, 2' mit jeweils unterschiedlichem Druckbild erforderlich. Außerdem ist es aufgrund der räumlichen Konturen des Absatzes 1 erforderlich, den Druck-Tampon um 90° zu drehen, wenn nicht zwei Druck-Tampons verwendet werden sollen.

Es versteht sich, dass bei einem mehrfarbigen Druckbild ebenfalls mehrere Klischees 2, 2' verwendet werden.

Fig. 2 zeigt einen radförmigen Druck-Tampon 4', der anstelle des Druck-Tampons 4 der Fig. 1 eingesetzt werden kann. Bei endlos rotierenden Tampons 4' ist üblicherweise auch das zugehörige Klischee endlos.

## Patentansprüche

1. Verfahren zum Bedrucken von Schuhabsätzen (1) und anderen Schuhbodenteilen, die in mehreren Ebenen und/oder unregelmäßig gekrümmt sind, insbesondere von Absätzen für Damenschuhe, im wesentlichen umfassend die folgenden Schritte:
- Übertragen des Druckbildes von einem Klischee (2, 2') auf einen elastischen Tampon (4, 4'),
- Abwickeln des Absatzes (1) am Tampon (4, 4')
- und gleichzeitiges Drehen des Tampons (4, 4'),
**gekennzeichnet durch** die Merkmale:
- zum Bedrucken seiner U-förmigen Mantelfläche (1.2) wird der Absatz (1) mit seiner einen Seitenfläche nach Art des ebenen Drucks am Tampon (4, 4') angesetzt, über das gerundete Segment der Mantelfläche abgewälzt und nach Erreichen der anderen Seitenfläche wieder abgehoben,
- gleichzeitig wird die Kraft, mit der der Absatz (1) gegen den Tampon (4, 4') drückt, konstant gehalten.

2. Verfahren nach Anspruch 1, **gekennzeichnet durch** das Merkmal:
- vor dem Bedrucken der Frontfläche (1.1) des Absatzes (1) wird der Tampon (4, 4') um 90° gedreht.

3. Vorrichtung zum Dekorieren von Absätzen (1) und anderen Schuhbodenteilen nach dem Verfahren des Anspruchs 1 oder 2, im wesentlichen umfassend
- wenigstens ein Tiefdruck-Klischee (2, 2'),
- Einrichtungen (3) zum Auftragen und Abrakeln der Dekorfarbe,
- eine auf einem Maschinentisch (9) stehende senkrechte Achse (13),
**gekennzeichnet durch** die Merkmale:
- ein heb- und senkbarer, elastischer Drucktampon (4, 4'),
- auf der senkrechten Achse (13) ist ein erster Rahmen (10, 11) schwenkbar gelagert,
- im ersten Rahmen (10, 11) ist eine waagerechte Achse (14) gelagert,
- auf der waagerechten Achse (14) ist ein zweiter Rahmen (15, 16) schwenkbar gelagert,
- im zweiten Rahmen (15, 16) ist eine Welle (18) rechtwinklig zur senkrechten und zur waagerechten Achse (13, 14) gelagert,
- an der Welle (18) sind befestigt
-- eine Halterung (19) für den Absatz (1),
-- ein Antriebsmotor (17) und
-- eine Kurvenscheibe (20),
- die Kurvenscheibe (20) läuft auf einer Rolle (22), die am ersten Rahmen (11) gelagert ist.

4. Vorrichtung nach Anspruch 3, **gekennzeichnet durch** die Merkmale:
- die Kontur der Kurvenscheibe (20) entspricht der Kontur des Schuhbodenteils (1) bzw. seiner Halterung (19).

5. Vorrichtung nach Anspruch 3 oder 4, **gekennzeichnet durch** das Merkmal:
- die Halterung (19) und die Kurvenscheibe (20) sind auswechselbar.

6. Vorrichtung nach einem der Ansprüche 3 bis 5, **gekennzeichnet durch** das Merkmal:
- der erste Rahmen (10, 11) ist gegenüber der senkrechten Achse (13) längenverschiebbar.

7. Vorrichtung nach einem der Ansprüche 3 bis 4, **gekennzeichnet durch** das Merkmal:
- ein Stützrad (23) stützt den ersten Rahmen (10, 11) auf dem Maschinentisch (9) ab.

8. Vorrichtung nach einem der Ansprüche 3 bis 7, **gekennzeichnet durch** das Merkmal:
- der Drucktampon (4) ist um 90° drehbar.

9. Vorrichtung nach einem der Ansprüche 3 bis 7, **gekennzeichnet durch** das Merkmal:
- der Drucktampon ist ein rotierender Tampon (4').

10. Vorrichtung nach einem der Ansprüche 3 bis 8, **gekennzeichnet durch** das Merkmal:
- der Maschinentisch (9) und der Drucktampon (4, 4') sind relativ zueinander justierbar.

## Claims

1. A method of printing shoe heels (1) and other shoe base parts which are curved in several planes and/or are irregularly curved, in particular heels for ladies' shoes, substantially comprising the following steps:
- transferring the printed image from a printing block (2,2') on to a resilient dabber (4,4'),
- rolling the heel (1) on the dabber (4,4')
- and simultaneous rotation of the dabber (4,4'),
**characterised by** the features:
- for printing its U-shaped circumferential surface (1.2) the heel (1) is applied with one lateral surface in the manner of a flat print on the dabber (4,4'), is rolled via the rounded segment of the circumferential surface and is lifted off again after reaching the other lateral surface,
- at the same time the force, with which the heel (1) is pressing against the dabber (4,4'), is maintained constant.

2. A method according to Claim 1, **characterised by** the feature:
- before the printing of the front surface (1.1) of the heel (1) the dabber (4,4') is rotated through 90°.

3. An apparatus for decorating heels (1) and other shoe base parts according to the method of Claim 1 or 2, substantially comprising
- at least one intaglio printing block (2,2'),
- devices (3) for applying and squeegeeing the decorative colour,
- a vertical shaft (13) mounted stationary on a machine table (9),
**characterised by** the features:
- a resilient printing dabber (4,4') which can be raised and lowered,
- a first frame (10,11) is pivotably mounted on the vertical shaft (13),
- a horizontal shaft (14) is mounted in the first frame (10,11),
- a second frame (15,16) is pivotably mounted on the horizontal shaft (14),
- in the second frame (15,16) a spindle (18) is mounted at right angles to the vertical shaft and to the horizontal shaft (13,14),
- on the spindle (18) are fastened
-- a mounting (19) for the heel (1),
-- a drive motor (17) and
-- a cam disc (20),
- the cam disc (20) runs on a roller (22) which is mounted on the first frame (11).

4. An apparatus according to Claim 3, **characterised by** the features:
- the contour of the cam disc (20) corresponds of the contour of the shoe base part (1) or its mounting (19).

5. An apparatus according to Claim 3 or 4,
**characterised by** the feature:
- the mounting (19) and the cam disc (20) are interchangeable.

6. An apparatus according to any one of Claims 3 to 5,
**characterised by** the feature:
- the first frame (10,11) is longitudinally displaceable relative to the vertical shaft (13).

7. An apparatus according to any one of Claims 3 to 4,
**characterised by** the feature:
- a support wheel (23) supports the first frame (10,11) on the machine table (9).

8. An apparatus according to any one of Claims 3 to 7,
**characterised by** the feature:
- the printing dabber (4) can rotate through 90°.

9. An apparatus according to any one of Claims 3 to 7,
**characterised by** the feature:
- the printing dabber is a rotating dabber (4').

10. An apparatus according to any one of Claims 3 to 8,
**characterised by** the feature:
- the machine table (9) and the printing dabber (4,4') are adjustable relative to one another.

## Revendications

1. Procédé pour imprimer des talons (1) de chaussures et autres dessous de chaussures, qui sont courbés sur plusieurs plans et/ou irrégulièrement, notamment des talons de chaussures femmes, comprenant sensiblement les étapes suivantes :
- transfert de l'image à imprimer d'un cliché (2, 2') sur un tampon (4, 4' ) élastique,
- déroulement du talon (1) sur le tampon (4, 4')
- et rotation simultanée du tampon (4, 4'),
**caractérisé en ce que**
- pour imprimer sa surface apparente (1.2) en forme de U, le talon (1) est appliqué, comme pour une impression plane, par l'une de ses surfaces latérales contre le tampon (4, 4'), il est roulé sur le segment arrondi de la surface apparente et il s'en écarte à nouveau dès que l'autre surface latérale est atteinte,
- en même temps, la force par laquelle le talon (1) est appuyé contre le tampon (4, 4') reste constante.

2. Procédé selon la revendication 1 **caractérisé en ce que** :
- avant d' imprimer la face frontale (1.1) du talon (1) le tampon (4, 4') subit une rotation de 90°.

3. Dispositif pour décorer des talons (1) et autres dessous de chaussures selon le procédé de la revendication 1 ou 2, comprenant sensiblement
- au moins un cliché d' héliogravure (2, 2'),
- des équipements (3) pour appliquer et racler la peinture de décoration,
- un axe (13) vertical dressé sur la table (9) de machine-outil,
**caractérisé par**
- un tampon (4, 4') d'impression élastique, abaissable et relevable,
- sur l'axe (13) vertical est logé, de manière pivotante, un premier châssis (10, 11),
- dans le premier châssis (10, 11) est logé un axe horizontal (14),
- sur l'axe 14 horizontal est logé un second châssis (15 , 16) pivotant,
- dans le second châssis (15, 16) est logé un arbre (18), perpendiculairement à l'axe (13, 14) vertical et horizontal,
- sur l'arbre (18) sont fixés :
- une fixation (19) pour le talon (1),
- un moteur de commande (17) et
- une came ( 20),
- la came (20) tourne sur un rouleau (22) logé sur le premier châssis (11).

4. Dispositif selon la revendication 3 **caractérisé en ce que** :
- le contour de la came (20) correspond au contour du dessous de chaussure (1) ou de sa fixation (19).

5. Dispositif selon la revendication 3 ou 4 **caractérisé en ce que** :
- la fixation (19) et la came (20) sont remplaçables.

6. Dispositif selon l'une des revendications 3 à 5,
**caractérisé en ce que** :
- le premier châssis (10, 11) est décalable en longueur par rapport à l'axe (13) vertical.

7. Dispositif selon l'une des revendications 3 à 4,
**caractérisé en ce que** :
- une roue d'appui (23) soutient le premier châssis (10, 11) sur la table (9) de machine-outil.

8. Dispositif selon l'une des revendications 3 à 7
**caractérisé en ce que** :
- le tampon (4) d'impression est rotatif sur 90°.

9. Dispositif selon l'une des revendications 3 à 7
**caractérisé en ce que** :
- le tampon d' impression est un tampon (4') rotatif.

10. Dispositif selon l'une des revendications 3 à 8
**caractérisé en ce que** :
- la table (9) de machine-outil et le tampon (4, 4') d'impression sont réglables l'un par rapport à l'autre.
